# EUROPÄISCHE PATENTSCHRIFT

(11) **EP 1 688 370 B1**
(45) Veröffentlichungstag und Bekanntmachung des Hinweises auf die Patenterteilung: **17.10.2007**
(21) Anmeldenummer: 05027531.2
(22) Anmeldetag: 15.12.2005
(51) Int. Cl.: B65D 88/12, B65D 90/08, B65D 88/02

(54) **Tankcontainer**
Tank container
Conteneur-citerne

(30) Priorität: 26.01.2005 DE 202005001260 U
(43) Veröffentlichungstag der Anmeldung: 09.08.2006
(73) Patentinhaber: WEW Westerwälder Eisenwerk GmbH, 57586 Weitefeld (DE)
(72) Erfinder: Pfau, Dieter, 57578 Elkenroth (DE)
(74) Vertreter: Niederkofler, Oswald

(56) Entgegenhaltungen:
- FR-A- 2 821 307
- GB-A- 2 246 337
- US-A- 5 370 256
- PATENT ABSTRACTS OF JAPAN Bd. 2003, Nr. 12, 5. Dezember 2003 (2003-12-05) -& JP 2003 285895 A (NIPPON SHARYO SEIZO KAISHA LTD), 7. Oktober 2003 (2003-10-07)
- PATENT ABSTRACTS OF JAPAN Bd. 2003, Nr. 12, 5. Dezember 2003 (2003-12-05) -& JP 2004 003705 A (SEIREI IND CO LTD), 8. Januar 2004 (2004-01-08)

## Beschreibung

Die vorliegende Erfindung betrifft eine Containeranordnung, insbesondere einen Tankcontainer, bei dem ein Tank in einem Rahmenwerk angeordnet ist. Zusätzlich trägt das Rahmenwerk ebenfalls einen begehbaren Aggregatraum, in dem Pumpen, Zapfeinrichtungen oder Aggregate zur Aufbereilung, Behandlung oder zum Umschlag (Füllen, Entleeren) des Tankinhalts angeordnet sind. Solche Containeranordnungen werden beispielsweise als mobile Kraftwerke, Tankstellen oder Wasseraufbereitungsanlagen eingesetzt. Tank bezeichnet hier einen Behälter für Flüssigkeiten, Gase oder Schüttgüter bzw. einen Prozeßbehälter, in dem diese be- oder verarbeitet werden oder in anderer Weise wirken (Wärmetauscher, Generator, Brennstoffzelleneinheit o.ä.)Eine gattungsgemäße Containeranordnung ist aus der JP-A-2003 285 895 bekannt.

Sowohl der Tank selber, als auch der Aggregatraum sind meist innerhalb der Außenabmessungen des Containerrahmens angeordnet. Die Außenabmessungen können internationalen Normen entsprechen. Die komplette Einheit kann vollständig umgeschlagen, transportiert bzw. an ihrem Einsatzort als weitgehend unabhängige Einheit betrieben werden.

Bei Containern, die vorwiegend als Transportmittel eingesetzt werden, sind in der Regel nur sehr kleine Aggregaträume vorgesehen, die meist nur eine Absperrarmatur am unteren Stirnende bzw. Zugangsöffnungen und/oder Sicherheits- bzw. Befüll- und Entleereinrichtungen auf dem Tankscheitel umfassen. Bei solchen Containern sind diese Einrichtungen in relativ kleinen Ventilkammern oder Haubenkästen angeordnet, die mit Klappen oder Schiebern verschlossen werden können.

Bei Containern, die jedoch als stationäre Versorgungseinheiten verwendet werden, sind oft komplexe Aggregate oder Anlagenbaugruppen in der Containereinheit vorgesehen. Zum Schutz gegen Umwelteinflüsse, unbefugte Betätigung bzw. zur Vermeidung von Sabotagehandlungen sind diese in größeren Aggregaträumen untergebracht. Diese sind über verschließbare Türen oder ggf. verriegelbare Luken zugänglich. Die Aggregaträume sind dabei oft so groß, daß sie betreten werden können. Die Aggregate selbst sind zwar zugänglich und können bedient werden. Jedoch ist das Volumen der Aggregaträume oft so begrenzt, daß umfangreiche Wartungs- oder Reparaturarbeiten an den eingebauten Aggregaten in dem Aggregatraum aus Platzgründen nicht oder nur sehr schwer vorgenommen werden können. Oft sind die Aggregate auch so groß, daß sie selbst durch eine geöffnete Tür nicht hindurchpassen. Bei der Herstellung der Container wird das Problem dadurch gelöst, daß diese Aggregate eingebaut werden, bevor der eigentlichen Aggregatraum mit seinen Außenwänden montiert und mit dem Containerrahmen verbunden wird. Eine Demontage des Aggregatraums bzw. seiner Außenwände ist nicht vorgesehen bzw. kann nur zerstörend und in einer entsprechenden Werkstatt erfolgen. Am Einsatzort selbst sind solche Arbeiten nicht möglich. Da Container, die als Versorgungseinheiten verwendet werden, oft weit entfernt von der erforderlichen Transport- und Wartungslogistik entfernt eingesetzt werden, ist ein Ausbau der Aggregate mit sehr hohem Aufwand, zusätzlichen Transporten bzw. hohen Kosten verbunden.

Es gibt Kühlcontainer, die stirnseitig einen Aggregatraum aufweisen, der die Komponenten eines Kühlaggregats aufnimmt. Das Kühlaggregat ist über einen Hilfsrahmen komplett entnehmbar, einzelne Komponenten sind über Klappen in einer Abdeckung zugänglich. Der Aggregatraum wird vollständig von den Aggregatkomponenten eingenommen und ist nicht betretbar.

Die Aufgabe der vorliegenden Erfindung besteht darin, die Zugänglichkeit der im Aggregatraum untergebrachten Aggregate und Anlagen zu verbessern, und zwar unabhängig vom Einsatzort (z.B. entlegene Gebiete, Krisen- oder Kriegsregionen) des Containers bzw. der als Containereinheit ausgeführten Versorgungseinrichtung.

Diese Aufgabe wird von einem Container gemäß Anspruch 1 gelöst, bei dem mindestens eine Außenwand des Aggregatraums de montierbar ausgeführt ist. Auf diese Weise kann der Zugangsbereich zu den im Aggregatraum angeordneten Anlagen und Aggregaten erheblich vergrößert werden, d.h. auch große Aggregate können schnell und einfach ausgetauscht bzw. bequem gewartet werden. Nach Abschluß der Arbeiten kann die.Außenwand wieder montiert und mit dem Containerrahmen verbunden werden und der Aggregatraum verschlossen werden. Der Ausdruck "demontierbar" wird hier im Sinne von "aus- und einbaubar bzw. anbaubar" verwendet.

Die Weiterbildung nach Anspruch 2 betrifft dabei eine Anordnung, bei der eine solche Außenwand mehrere demontierbare Wandelemente aufweist, die aus praktischen Gründen insbesondere eben ausgeführt sind. So sind die einzelnen Elemente leicht handhabbar und können ohne zusätzliche Hebezeuge "mit der Hand" ein- und ausgebaut werden. Insbesondere dann, wenn die Wände aus Sicherheits- oder Stabilitätsgründen aus Stahlplatten bzw. isolierten Stahl- oder Metallelementen oder aus mit metallischen Deckseiten versehenen Verbundelementen bestehen; sind so relativ leichte Einzelelemente zu erhalten. Der zweite Vorteil besteht darin, daß unter Umständen nicht die ganze Wand ausgebaut werden muß, sondern nur die für die jeweiligen Arbeiten erforderlichen Elemente.

Gemäß der Weiterbildung nach Anspruch 3 kann dabei ein Wandelement mit der in der Regel nach außen schwenkenden Tür verschließbaren Öffnung versehen sein. Das Wandelement kann also so ohne Demontage der Tür vollständig entnommen werden.

Die Außenwand bzw. ein Außenwandelement kann auch mit einem von außen zugänglichen Funktionsmodul versehen sein, z.B. einem Schaltkasten, einer Anschlußarmatur, einem Schrank für Armaturenersatzteile, Werkzeug oder andere Komponenten. Dieses Funktionsmodul kann dann komplett mit der Wand bzw. dem Wandelement entnommen werden und gewartet oder ausgetauscht werden, ohne daß dies im räumlich beengten Aggregatraum selbst geschehen muß oder bei ungeeigneten Außenbedingungen (Regen, Schnee, Sturm).

Gemäß Anspruch 5 kann die Außenwand auch wärme- bzw. schallisoliert ausgeführt sein. dadurch wird verhindert, daß beispielsweise in dem Fall, wenn in dem Aggregatraum eine Aufbereitungsanlage angeordnet ist, welche den Containerinhalt behandelt (Trinkwasseraufbereitung, Dosiereinrichtungen, Heizung), das Ladegut unerwünschten thermischen Einflüssen ausgesetzt wird. Ebenso werden laute Aggregate abgeschirmt.

Die Ansprüche 6-9 betreffen besonders vorteilhafte Ausgestaltungen zur Montage der Außenwand bzw. der Außenwandelemente am Containerrahmen. Besonders geeignet zur Befestigung der Außenwand sind tragende Rahmenelemente wie Eckstützen, Quer- oder Längsholme, wobei dazu eine Befestigungsgruppe vorgesehen ist (Anspruch 6). Diese Befestigungsgruppe weist ein oder mehrere Anschlagelemente auf, entsprechende Befestigungselemente und Dichtungselemente (Anspruch 7), wobei das Anschlagelement die Befestigungsebene der Außenwand festlegt, und die Verbindung zum Rahmenelement selbst herstellt. Zur Abdichtung des Aggregatraums gegen äußere Einflüsse wird eine wiederverwendbare Dichtung eingesetzt, die beispielsweise als elastische Hohlprofildichtung ausgebildet ist. So können nach dem Einbau der Seitenwand aufwendige Abdichtmaßnahmen entfallen.

Gemäß Anspruch 10 kann das Befestigungselement zur Fixierung der Außenwand am Anschlagelement bzw. am Rahmenelement als Schraubverbindung ausgeführt werden. Daneben können aber auch andere lösbare Verbindungen wie Schnappverschlüsse, Klemmverbindungen oder ähnliches vorgesehen werden.

Um eine gute Zugänglichkeit des Aggregatraums und möglichst kompakte Abmessungen zu erreichen, ist der Aggregatraum gemäß Anspruch 11 an einem Stirnende des Tanks angeordnet. Damit kann zum einen in thermisch vorteilhafter Weise das Verhältnis zwischen Innenraum und Außenoberfläche optimiert werden, und zum anderen ist so eine relativ gute Volumenausnutzung des quaderförmigen Rahmens mit einem zylindrisch ausgeführten Tank zu gewährleisten.

Bei der Weiterbildung gemäß Anspruch 12 ist die Außenwand so ausgeführt und in den Rahmen eingedichtet, daß der Aggregatraum staub- und spritzwassergeschützt ist. Damit kann die Lebensdauer und die Betriebssicherheit von im Aggregatraum betriebenen Komponenten erhöht werden.

In der Weiterbildung gemäß Anspruch 13 sind jeweils stirnseitig Aggregaträume vorgesehen. Damit kann sichergestellt werden, daß der Massenschwerpunkt des Containers weitgehend im Zentrum des Containers liegt und so ungleiche Lastverteilungen, die für den Umschlag nachteilig sind, vermieden werden. Die Weiterbildung gemäß Anspruch 14 betrifft einen Container, bei welchem das Rahmenwerk aus koppelbaren Rahmenwerksmodulen gebildet wird. Dabei kann ein Modul den Tank und ein weiteres Modul den Aggregatraum aufnehmen. Eine solche Ausführung erlaubt es, den Container komplett und in einzelne Module zerlegt umzuschlagen. Es besteht auch die Möglichkeit, unterschiedliche Module zu unterschiedlichen Kompletteinheiten (Containern) zu kombinieren. Gemäß Anspruch 15 erfolgt die mechanische Kopplung unabhängig von der funktionellen Kopplung über entsprechende Schnittstellen. Auf diese Weise wird sichergestellt, daß beispielsweise funktionelle Verbindungen (Rohrleitungen, Energieversorgung, Steuerung, etc.) unabhängig von der mechanischen Kopplung ausgebildet sind, so daß die funktionellen Schnittstellen keine erhöhten mechanischen Belastungen aufnehmen müssen.

Ein Ausführungsbeispiel der vorliegenden Erfindung wird nachfolgend anhand der Zeichnung erläutert, in der
- Fig. 1: eine perspektivische Schemadarstellung eines erfindungsgemäßen Containers zeigt,
- Fig. 2: eine Vorderansicht des Containers aus Fig. 1 zeigt,
- Fig. 3: einen Schnitt A-A durch die in Fig. 2 dargestellte Stirnwand zeigt,
- Fig. 4: eine Einzeldarstellung zeigt, in der eine Befestigungsgruppe dargestellt ist, welche ein Wandelement mit einer Eckstütze verbindet,
- Fig. 5: ein Detail einer alternativen Befestigungsgruppe zeigt, bei der das Wandelement über ein den unteren und oberen Querholm verbindende Anschlagschiene darstellt,
- Fig. 6: ein alternatives Befestigungselement (Schnappverriegelung) zeigt und
- Fig. 7: einen Container zeigt, bei der Tank und Aggregaträume in einem Rahmenwerk angeordnet sind, welches aus mehreren koppelbaren Rahmenwerksmodulen gebildet ist.

Der in Fig. 1 dargestellte Tankcontainer 1 umfaßt einen Tank 2 mit einer Tankachse 46, einen Aggregatraum 3 und ein Rahmenwerk 4. Im Aggregatraum 3 sind Aggregate angeordnet. Der Aggregatraum 3 wird durch Außenwände 5, 6, 7 und 8 definiert. Dabei ist die Rückwand 6 zwischen dem stirnseitigen Tankende und dem Aggregatraum 3 vorgesehen, die Seitenwände 7 und die Decken- bzw. Bodenwand 8, 8' verlaufen in Längsrichtung des Tankcontainers 1 und die Stirnwand 5 verschließt am vorderen Ende des Tankcontainer 1 den Aggregatraum 3. In der Stirnwand 5 ist eine nach außen scharnierbare Tür 9 angebracht, die hier geöffnet dargestellt ist. Daneben ist ein Schaltkasten 10 angeordnet. Das Rahmenwerk 4 des Tankcontainers 1 wird unter anderem aus Längs- und Querholmen 12', 12" sowie aus Eckstützen 13 gebildet, die über weitere Streben 14 verstärkt und zusätzlich untereinander verbunden sind. In der dargestellten Ausführung ist die Stirnwand 5 demontierbar ausgeführt. Es gibt auch Ausführungen, in denen zusätzlich auch die Rückwand 6 und die Seitenwände 7 bzw. die Boden- und die Deckenwand 8', 8 demontierbar ausgeführt sind.

Fig. 2 zeigt eine Vorderansicht der Stirnwand 5, die aus den beiden Wandelementen 5' und 5" gebildet wird. Im Stirnwandelement 5' ist die Tür 9 über zwei entsprechende Scharniere 15 angeordnet. Der Schaltkasten 10 ist mit einer verschließbaren Klappe 10' verschlossen. Das Rahmenwerk 4 ist strichpunktiert dargestellt.

Fig. 3 zeigt im Schnitt, daß sowohl die Stirnwandelemente 5' und 5" als auch die Tür 9 und die Klappe 10 aus einem isolierten Sandwichmaterial hergestellt sind. Der Schaltkasten 10 selbst ist ebenfalls am Stirnwandelement 5" angeordnet und kann mit diesem zusammen entnommen werden. Die Befestigung der Stirnwandelemente 5' und 5" ist in Fig. 4, 5 und 6 erkennbar. An der in Fig. 2 und 3 dargestellten Eckstütze 13 (in Fig. 4 und 5 teilweise dargestellt) ist an der dem Tank zugewandten Ebene ein Rahmenelement 16 über zwei Schweißnähte 17, 18 angebracht. An der rückwärtigen (dem Tank zugewandten) Fläche des Wandelements 5' sind mehrere Gewindebolzen 19 angeordnet, die entsprechende Bohrungen 20 im Rahmenelement 16 durchsetzen und über Muttern 21 befestigt sind. Die Bohrungen 20 sind zum Ausgleich von Fertigungstoleranzen etwas größer ausgeführt als der Durchmesser des Gewindebolzens 19. Auf diese Weise kann das Wandelement vor dem Anziehen der Schrauben ausgerichtet werden.

In Fig. 5 ist die Befestigung der rechten Seite des Wandelements 5' und die der linken Seite des Wandelements 5" gezeigt. Diese erfolgt über ein vertikal zwischen dem oberen und unteren Querholm 12', 12" verlaufendes U-Profil 22, welches ebenfalls mit entsprechenden Öffnungen 20 zur Aufnahme der Gewindebolzen 19 versehen ist, die dann wiederum über Muttern 21 befestigt werden. Die Ober- und Unterseiten der Stirnwandelemente 5' und 5" sind über entsprechende an den Querholmen 12', 12" befestigte Rahmenelemente 23 und 24 befestigt (siehe Fig. 2)

Zwischen den Stirnwandelementen 5' bzw. 5" und den Rahmenelementen (Querholme 12', 12", Eckstützen 13) sind entsprechende Dichtungselemente 25 eingesetzt (Fig. 4, 5 und 6). Das Dichtungselement 25 verläuft hier umlaufend in der Ecke zwischen Eckstütze 13, Rahmenelement 16 und Wandelement 5' bzw. 5" und dichtet den Innenraum vollständig ab.

Die Rück-, Decken- und Bodenwand 6, 8, 8' bzw. die Seitenwände 7 sind im dargestellten Ausführungsbeispiel fest mit dem Rahmenwerk 4 verbunden, z.B. verschweißt. Sie können jedoch auch analog zu den Stirnwandelementen 5', 5" demontierbar ausgebildet sein. Die Schraubverbindungen sind vom Aggregatraum 3 her zugänglich und können nicht von außen gelöst werden. Zur Demontage werden die Muttern 21 gelöst und die Stirnwandelemente 5', 5" können jeweils komplett mit Tür 9 bzw. Schaltkasten 10 entnommen werden. Der Aggregatraum 3 ist dann vollständig über die durch die Eckstützen 13 und die Querholme 12', 12" definierte Öffnung von vorne zugänglich. Zur Montage werden in umgekehrte Weise die Stirnwandelemente 5', 5" mit den Gewindebolzen 19 in die Öffnungen 20 eingesetzt und verschraubt.

Fig. 6 zeigt neben der in Fig. 5 und 6 dargestellten Schraubverbindung eine alternative Steck-Schnappverbindung 26, bei der das Wandelement 5' mit einem Bolzen 28 nur in ein Schloß 27 eingesetzt werden braucht, und dann einrastet. Die Schnappverbindung kann dann über einen Entriegelungsstift 30 vom Aggregatraum 3 aus durch Betätigung in Pfeilrichtung (E) wieder gelöst werden. Diese Montage erlaubt eine besonders zeitsparende Montage der Wandelemente 5', 5" ohne Werkzeug. Zusätzlich ist ein Zentrierstück 29 vorgesehen, welches das Wandelement 5, 5" am Rahmenelement 16' in der Öffnung 20 ausrichtet und Querkräfte aufnimmt.

Fig. 7 zeigt eine Containeranordnung in einer anderen Ausführung. Hier wird das Rahmenwerk 4 aus drei Rahmenwerksmodulen 4', 4" und 4"' gebildet, die an ihren Eckbeschlägen 40 über lösbare mechanische Koppelelemente 41 miteinander verbunden sind. Das Rahmenwerksmodul 4" nimmt den Tank 2 auf und ist als Tankcontainer ausgestaltet, während die Module 4' und 4"' Aggregaträume 3 aufweisen, wobei im Modul 4"' eine Pumpeinheit 42 angeordnet ist, die über eine Leitung 43 mit dem Tank 2 verbunden ist. Das Modul 4' kann optional mit zusätzlichen Aggregaten oder Einrichtungen versehen werden. Die in den Modulen 4' und 4"' angeordneten Aggregaträume 3 sind ebenfalls durch Außenwände definiert, wobei jeweils mindestens eine Wand eine verschließbare Öffnung aufweist und demontierbar ausgeführt ist. Die Flexibilität einer solchen Containeranordnung ist zusätzlich dadurch erhöht, daß unterschiedliche Module 4', 4", 4"' miteinander gekoppelt werden können und als Einheit oder einzeln für sich umgeschlagen werden. Darüber hinaus sind die einzelnen Aggregate über die Öffnungen und die herausnehmbaren Wände in gewünschter Weise zugänglich. Die ist zusätzlich mit einem Klappgeländer 44 versehen, um auch Arbeiten auf der Anlage sicher durchführen zu können.

Eine Anwendung kann z.B. darin bestehen, daß ein Tank 2 hier ein Brennstoffzellenmodul aufnimmt, welches über eine im Modul 4"' angebrachte Brennstoffaufbereitung versorgt wird, und das Modul 4' z.B. mit einer Einheit zur Stromaufbereitung ausgestattet ist (z.B. Umwandlung von Gleichstrom in Wechselstrom). Dabei kann die Einheit zur Brennstoffaufbereitung je nach verwendetem Treibstoff (Erdgas, Methan, Methanol, Diesel) ausgestattet werden, während die Einheit 4' nur dann erforderlich ist, wenn eine Umwandlung von Gleich- in Wechselstrom erforderlich. Zusätzlich kann eine weitere Tankeinheit angekoppelt werden, die den Brennstoff selbst enthält. So kann eine komplette Energieversorgungseinheit bedarfsgerecht konfektioniert werden. Die Module können horizontal (nebeneinander, hintereinander) oder vertikal (übereinander) gekoppelt werden.

Bei anderen Ausführungen sind die Wände 5, 6, 7, 8, 8' als durchlässige Gitter- oder durchsichtige Fensterelemente ausgebildet.

Weitere Variationen und Alternativen ergeben sich für den Fachmann im Rahmen der nachfolgenden Ansprüche.

## Patentansprüche

1. Containeranordnung mit einem Rahmenwerk (4), welche einen Tank (2) und einen begehbaren Aggregatraum (3) trägt, wobei der Aggregatraum (3) über eine verschließbare Öffnung betretbar ist, welche in einer Außenwand (5, 6, 7, 8, 8') des Aggregatraums angeordnet ist, **dadurch gekennzeichnet, daß** die Außenwand (5, 6, 7, 8, 8") demontierbar mit dem Rahmenwerk (4) verbunden ist.

2. Containeranordnung nach Anspruch 1, bei welchem die Außenwand (5, 6, 7, 8, 8') mehrere demontierbare, insbesondere ebene, Wandelemente (5', 5") aufweist.

3. Containeranordnung nach einem der Ansprüche 1 oder 2, bei welchem die Öffnung mit einer, insbesondere nach außen, schwenkbaren Tür (9) verschließbar ist.

4. Containeranordnung nach Anspruch 1, 2 oder 3, bei welchem die Außenwand (5, 6, 7, 8, 8') ein von außen zugängliches Funktionsmodul (10) trägt, z.B. einen Schaltkasten, eine Armatur, einen Armaturenschrank, einen Ersatzteil-, Werkzeug- oder Komponentenschrank.

5. Containeranordnung nach einem der vorhergehenden Ansprüche, bei welchem die Außenwand (5, 6, 7, 8, 8') wärme- und/oder schallisoliert ausgeführt ist.

6. Containeranordnung nach einem der vorhergehenden Ansprüche, bei welchem eine Außenwand (5, 6, 7, 8, 8') über eine Befestigungsgruppe (16, 19, 21; 22, 19, 21; 16', 27, 28, 29, 25) mit einem Rahmenelement, z.B. einer Eckstütze (13) und/oder einem Quer- bzw. einem Längsholm (12', 12") des Rahmenwerks (4) verbunden ist.

7. Containeranordnung nach Anspruch 6, bei welchem die Befestigungsgruppe mindestens ein Anschlagelement (16, 16', 22), ein Befestigungselement (19, 21; 26, 27, 28) oder ein Dichtungselement (25) aufweist.

8. Containeranordnung nach Anspruch 7, bei welchem das Anschlagelement (16, 16', 22) eine Befestigungsebene der Außenwand (5) festlegt und mit einem Rahmenelement (13, 12', 12") fest verbunden, z.B. verschweißt ist.

9. Containeranordnung nach Anspruch 7 oder 8, bei welchem das Dichtungselement (25) als wiederverwendbare Dichtung ausgeführt ist.

10. Containeranordnung nach Anspruch 7, 8 oder 9, bei welchem das Befestigungselement von einer Schraubverbindung (19, 21) oder einer Schnappverbindung (26, 27, 28) gebildet wird.

11. Containeranordnung nach einem der vorhergehenden Ansprüche, bei welchem der Aggregatraum (3) an einem Stirnende des Tanks angeordnet ist.

12. Containeranordnung nach einem der vorhergehenden Ansprüche, bei welchem der Aggregatraum (3), durch die Außenwand (5, 6, 7, 8, 8') staub- und spritzwassergeschützt abgeschirmt ist.

13. Containeranordnung nach einem der vorhergehenden Ansprüche, bei welchem zwei Aggregaträume (3) weitgehend symmetrisch, jeweils am Ende des Containers (1) angeordnet sind, so daß der Schwerpunkt der Anordnung nahe einer senkrecht zu einer Tankachse (46) verlaufenden Mittelebene angeordnet ist.

14. Containeranordnung nach einem der vorhergehenden Ansprüche, bei welchem das Rahmenwerk aus mindestens zwei Rahmenwerksmodulen (4', 4", 4"') gebildet wird, welche über lösbare Koppelelemente (41) fest miteinander verbunden sind, wobei ein Rahmenwerkmodul (4") den Tank (2) und ein anderes Rahmenwerkmodul (4', 4"') einen Aggregatraum (3) aufweist.

15. Containeranordnung nach Anspruch 14, bei welchem die mechanische Kopplung der Rahmenwerksmodule (4', 4", 4"') mittels der Koppelelemente (41) und eine funktionale Kopplung zwischen in den Rahmenwerksmodulen (4', 4", 4"') angeordneten Elementen (2, 42) über eine geeignete Verbindung (43) erfolgt.

## Claims

1. A container arrangement having a frame (4) supporting a tank (2) and a walkable aggregate space (3), wherein the aggregate space (3) is accessible by means of a closeable aperture arranged in an exterior wall (5, 6, 7, 8, 8') of the aggregate space, **characterized in that** the exterior wall (5, 6, 7, 8, 8') is connected with the container frame (4) in a demountable fashion.

2. The container arrangement according to claim 1, wherein the exterior wall (5, 6, 7, 8, 8') comprises a plurality of demountable, in particular flat, wall elements (5', 5").

3. The container arrangement according to claim 1 or 2, wherein the aperture is closeable by means of a door (9), particularly swinging in an outward direction.

4. The container arrangement according to claim 1, 2 or 3, wherein the exterior wall (5, 6, 7, 8, 8') supports a functional module (10), which is accessible from the outside, e.g. a switch box, an armature, an armature box, a box for spare parts, tools, or components.

5. The container arrangement according to one of the above claims, wherein the exterior wall (5, 6, 7, 8, 8') is heat insulated and/or sound proofed.

6. The container arrangement according to one of the above claims, wherein an exterior wall (5, 6, 7, 8, 8') is connected with a frame element, e.g. a corner post (13) and/or a transverse or longitudinal beam (12', 12") of the frame (4) by means of a fastening assembly (16, 19, 21; 22, 19, 21; 16', 27, 28, 29, 25).

7. The container arrangement according to claim 6, wherein the fastening assembly comprises at least one stop element (16, 16', 22), an attachment element (19, 21; 26, 27, 28), or a sealing element (25).

8. The container arrangement according to claim 7, wherein the stop element (16, 16', 22) defines a connection plane for the exterior wall (5) and is solidly interconnected, e.g. welded, with a frame element (13, 12', 12").

9. The container arrangement according to claim 7 or 8, wherein the sealing element (25) is a reusable sealing.

10. The container arrangement according to claim 7, 8 or 9, wherein the fastening element is a screw connection (19, 21) or a snap connection (26, 27, 28).

11. The container arrangement according to one of the above claims, wherein the aggregate space (3) is arranged at one front end of the tank.

12. The container arrangement according to one of the above claims, wherein the aggregate space (3) is protected against dust and splash water by the exterior wall (5, 6, 7, 8, 8')

13. The container arrangement according to one of the above claims, wherein two aggregate spaces (3) are provided, each being substantially symmetrically arranged at the end of the container (1) so as to have the center of gravity of the arrangement near a center plane which is perpendicular to a tank axis (46).

14. The container arrangement according to one of the above claims, wherein the frame comprises at least two frame modules (4', 4", 4"'), which are solidly interconnected with each other by means of detachable coupling elements (41), whereby one framework module (4") comprises the tank (2), and another frame module (4', 4" ') comprises an aggregate space (3).

15. The container arrangement according to claim 14, wherein the mechanical coupling of the frame module (4', 4", 4"') is provided by a suitable connection (43) by means of the coupling elements (41) and a functional coupling between elements (2, 42) arranged in the frame modules (4', 4", 4"').

## Revendications

1. Dispositif de conteneur comportant un cadre (4), lequel supporte un réservoir (2) et un espace d'agrégat (3) praticable, une ouverture qui peut être fermée permettant d'entrer dans la espace d'agrégat (3), laquelle ouverture est prévue dans une paroi extérieure (5, 6, 7, 8, 8') de la espace d'agrégat, **caractérisé en ce que** la paroi extérieure (5, 6, 7, 8, 8') est rattachée au cadre (4) de façon à pouvoir être démontée.

2. Dispositif de conteneur selon la revendication 1, dans lequel la paroi extérieure (5, 6, 7, 8, 8') présente des éléments de paroi (5', 5") démontables, notamment plans.

3. Dispositif de conteneur selon l'une quelconque des revendications 1 ou 2, dans lequel l'ouverture peut être fermée par une porte pivotante (9), notamment vers l'extérieur.

4. Dispositif de conteneur selon la revendication 1, 2 ou 3, dans lequel la paroi extérieure (5, 6, 7, 8, 8') supporte un module fonctionnel (10) accessible de l'extérieur, par exemple un coffret de commande, une armature, une armoire de raccords, une armoire de pièces de rechange, d'outils ou de composants.

5. Dispositif de conteneur selon l'une quelconque des revendications précédentes, dans lequel la paroi extérieure (5, 6, 7, 8, 8') est réalisée avec une isolation thermique et/ou acoustique.

6. Dispositif de conteneur selon l'une quelconque des revendications précédentes, dans lequel une paroi extérieure (5, 6, 7, 8, 8') est rattachée à un élément de paroi, par exemple un montant d'angle (13) et/ou un montant transversal et longitudinal (12', 12") du cadre (4), par l'intermédiaire d'un groupe de fixations (16, 19, 21 ; 22, 19, 21 ; 16', 27, 28, 29, 25).

7. Dispositif de conteneur selon la revendication 6, dans lequel le groupe de fixations comprend au moins un élément de butée (16, 16', 22), un élément de fixation (19, 21 ; 26, 27, 28) ou un élément d'étanchéité (25).

8. Dispositif de conteneur selon la revendication 7, dans lequel l'élément de butée (16, 16', 22) définit un plan de fixation de la paroi extérieure (5) et est rigidement relié, par exemple soudé, à un élément du cadre (13, 12', 12").

9. Dispositif de conteneur selon la revendication 7 ou 8, dans lequel l'élément d'étanchéité (25) est réalisé sous forme de joint réutilisable.

10. Dispositif de conteneur selon la revendication 7, 8 ou 9, dans lequel l'élément de fixation est formé d'un assemblage par vis (19, 21) ou un assemblage à enclenchement (26, 27, 28).

11. Dispositif de conteneur selon l'une quelconque des revendications précédentes, dans lequel l'espace d'agrégat (3) est disposée à une extrémité frontale du réservoir.

12. Dispositif de conteneur selon l'une quelconque des revendications précédentes, dans lequel la espace d'agrégat (3) est protégée contre les poussières et les projections d'eau par la paroi extérieure (5, 6, 7, 8, 8').

13. Dispositif de conteneur selon l'une quelconque des revendications précédentes, dans lequel deux salles des appareils (3) sont disposées à chacune des extrémités du conteneur (1) de façon radicalement symétrique, de sorte que le centre de gravité de l'ensemble est situé à proximité d'un plan médian s'étendant perpendiculairement à un axe du réservoir (46).

14. Dispositif de conteneur selon l'une quelconque des revendications précédentes, dans lequel le cadre est constitué d'au moins deux modules de cadre (4', 4", 4"'), lesquels sont reliés rigidement l'un à l'autre par des éléments d'accouplement détachables (41), un module de cadre (4") présentant le réservoir (2) et un autre module de cadre (4', 4" ') présentant une espace d'agrégat (3).

15. Dispositif de conteneur selon la revendication 14, dans lequel l'accouplement mécanique des modules de cadre (4', 4", 4"') s'effectue par l'intermédiaire les éléments d'accouplement (41) et un accouplement fonctionnel entre des éléments (2, 42) disposés dans les modules de cadre (4', 4", 4"' ) par une liaison appropriée (43).
